# EUROPÄISCHE PATENTSCHRIFT

(11) **EP 0 359 348 B1**
(45) Veröffentlichungstag und Bekanntmachung des Hinweises auf die Patenterteilung: **29.12.1993**
(21) Anmeldenummer: 89250033.1
(22) Anmeldetag: 11.09.1989
(51) Int. Cl.: B22D 11/04

(54) **Verfahren und Vorrichtung einer Horizontal-Stranggiessvorrichtung für Metalle**
Method and apparatus for the horizontal continuous casting of metals
Procédé et dispositif de coulée continue horizontale pour métaux

(30) Priorität: 14.09.1988 DE 3831595
(43) Veröffentlichungstag der Anmeldung: 21.03.1990
(73) Patentinhaber: MANNESMANN Aktiengesellschaft, 40027 Düsseldorf (DE)
(72) Erfinder: Keutgen, Franz, D-5534 Lissendorf (DE); Kubon, Achim, Dipl.-Ing., D-4130 Moers 3 (DE); Voss-Spilker, Peter, Dr., D-4152 Kempen (DE)
(74) Vertreter: Meissner, Peter E., Dipl.-Ing.

(56) Entgegenhaltungen:
- EP-A- 0 268 143
- AT-A- 374 129
- DE-A- 2 355 015
- DE-A- 2 658 242
- PATENT ABSTRACTS OF JAPAN, Band 12, Nr. 109 (M-682)[2956], 8. April 1988; & JP-A-62 240 145 (KAWASAKI STEEL CORP.) 20-10-1987

## Beschreibung

Die Erfindung betrifft eine Vorrichtung nach dem Oberbegriff der Ansprüche 1 bis 16 und ein Verfahren nach den Ansprüchen 17 und 18.

Verstellbare Stranggießkokillen für vertikale Gießmaschinen sind bekannt. Bei diesen Stranggießmaschinen treten aber keine Dichtprobleme im Bereich zwischen Vorratsbehälter und Kokille auf, die vergleichbar wären mit denen horizontaler Stranggießmaschinen für Metalle.

Aus der DE-PS 26 58 242 ist eine Horizontal-Stranggießmaschine für Metalle bekannt, die eine Spannvorrichtung aufweist, die einerseits mit der Kokille und andererseits unmittelbar mit einer Flüssigmetall-Leitung in Verbindung steht, wobei eine Vorrichtung zur Regelung der Anpreßkraft der Flüssigmetall-Leitung an die Kokille zwecks Gewährleistung einer dichten metallundurchlässigen Stoßstelle vorgesehen ist. Aus dieser Schrift ist es nicht bekannt, den Querschnitt der Kokille zu ändern. Bezüglich der Dichtmöglichkeit weist die aus dieser Schrift bekannte Vorrichtung den Nachteil auf, daß die Halterung, die die starre Kokille an ihrem einen Ende fixiert, mit dem anderen Ende sich auf der Flüssigmetall-Leitung abstützt. Zum Auffangen der Kräfte zwischen der Flüssigmetall-Leitung und dem Vorratsbehälter ist die starre Kokille über eine aufwendige Vorrichtung, und zwar Fundament, Grundplatte, Stützbock und Verschiebevorrichtung verbunden. Die Vielzahl der Elemente und die hohe Anzahl fremder Einflußmöglichkeiten erlauben nicht die bei einer Verstellkokille erforderlichen kurzen Wege und exakten Krafteinstellungen im Bereich der Dichtfläche.

Auslaufendes Flüssigmetall könnte aber zu einem Gießabbruch zwingen. Ein Gießabbruch hat bei einer starren Kokille zur Folge, daß erstarrte Reststücke in der Kokille verbleiben und nur mil besonderen Mühen zu entfernen sind.

In der gattungsbildenden JP-A-62 240 145 ist eine Horizontal-Stranggießvorrichtung für Metalle beschrieben, bei der die Stranggießkokille in ihrem Durchtrittsquerschnitt veränderbar ist und bei der Verstellelemente vorgesehen sind, mit denen die Lage von Seitenplatten verstellbar ist, wobei mindestens eine Seitenplatte senkrecht zur Mittenachse der Ausflußöffnung bewegbar ist.

Der Erfindung lag die Aufgabe zugrunde, die Verstellbarkeit der Kokille zu verbessern und ein Verfahren und eine Vorrichtung einer verstellbaren Stranggießkokille für horizontale Stranggießmaschinen anzugeben, die in konstruktiv einfacher Weise eine sichere Veränderung des Durchtrittsquerschnittes der Kokille vor, während und nach dem Gießvorgang ermöglicht.

Diese Aufgabe wird gelöst durch die kennzeichnenden Merkmale der Ansprüche 1 und 17. Zum Abdichten der Trennfläche zwischen Ablösering und Stirnfläche der Kokille sind Verstellelemente vorgesehen, die die Kokille in Richtung der Mittenachse zum Vorratsbehälter weisend eine kraftschlüssige Verbindung bildend lösbar zusammenfügen. Aus den parallel zur Mittenachse angeordneten Berührungsflächen der Seitenplatten ist eine innige oder eine kraftschlüssige Verbindung vorgesehen. In Abhängigkeit der Anzahl der lösbaren Dichtflächen kann der Durchtrittsquerschnitt in der Höhe und Breite oder nur Höhe oder Breite geändert werden.

Die Lageänderung der verschiebbaren Seitenflächen ist zeitlich derart geregelt, daß die am stärksten belastete Dichtfläche im Bereich des Ablöseringes als erste entspannt wird. Um das Einleiten der Verschiebung zu erleichtern, wird die Verschiebekraft pulsierend aufgebracht.

Zur Verstellung der Kokille werden Elemente gewählt, die ein hohes Maß an Sicherheit nach dem Verstellvorgang bieten. Je nach Bedarfsfall können Versteller zum Einsatz kommen mit energiespeichernden (z. B. Federn) oder selbsthemmenden (z. B. Spindeln) Elementen.

Durch die erfindungsgemäße horizontale Stranggießvorrichtung ist nur noch ein kleiner Kokillenpark erforderlich, da die verstellbare Kokille ganze Querschnittsbereiche abdeckt. Vor dem Gießen ist die Variation "Dicke" oder "Breite" durch entsprechende Kokille wählbar.

Es wird das Gießen von kleinen Losgrößen bzw. mehreren Gießquerschnitten aus einer größeren Schmelze, ohne Gießunterbrechung und Kokillenwechsel, ermöglicht.

Die erfindungsgemäße Verstellkokille erlaubt die Anpassung der Kokille nicht nur an eine unterschiedliche Gießqualität, sondern auch an eine unterschiedliche Gießgeschwindigkeit. Diese Anpassung ist während des Gießens möglich durch Verstellen des Durchtrittsquerschnittes bei gleichzeitiger Verstellung der Konizität auch während des Gießvorganges. Dies ist wichtig, insbesondere für Gießbeginn und Gießende.

Es besteht gerade für dünne Gießprodukte (kleiner 50 mm Dicke) eine besondere Eignung des Verfahrens, da der Anfahrvorgang entschärft wird. Dies ist möglich, da beim Anfahrvorgang zur Sicherheit eine größere Anfahrrdicke gewählt werden kann, die sich während des Gießprozesses wieder korrigieren läßt. Hierbei wird für verschiedene Gießquerschnitte nur ein einziger Anfahrkopf gebraucht. Darüber hinaus wird durch die zeitlich gestreckte Kokillenfüllung dieser Vorgang insgesamt sicherer.

Die bereits hohe Sicherheit der Dichtheit durch den Einsatz der vorgeschlagenen Verstellelemente kann auch erhöht werden durch die Formgebung der Dichtflächen. Hohe Dichtergebnisse werden erzielt bei der Ausgestaltung der Stirnfläche der Seitenplatten als Elemente, die im Bereich der Dichtfläche zusammendrückbar sind und eine hohe Rückstellkraft aufweisen, so durch die vorgeschlagene lippenförmige Ausgestaltung der Stirnflächen. Gute Ergebnisse werden auch erzielt durch die Kombination einer geraden Stirnfläche und einer mit dieser in Wirkverbindung stehenden Dichtung, z. B. einer quetschbaren metallischen Dichtung.

Als weitere vorteilhafte Abdichtung wird eine konische Dichtfläche des Ablöseringes im Bereich der verschiebbaren Seitenplatte vorgeschlagen. Bei dieser Ausgestaltung wird nach dem Entspannen der Seitenplatte in Richtung der Mittenachse durch den Druck des flüssigen Gießmaterials die Seitenplatte in Abhängigkeit der vorgegebenen Entspannung gegen den "höher" gelegenen konischen Teil des Ablöseringes gepreßt.

Ein weiterer Vorteil der erfindungsgemäßen horizontalen Stranggießkokille zeigt sich bei nicht ordnungsgemäßem Beenden des Gießvorganges. Die Handhabung und Reparatur nach einem sogenannten Kokillenstecker oder einem in der Kokille eingefrorenen Strang ist durch die Möglichkeit des Verstellens der Seitenflächen im Gegensatz zu anderen nicht verstellbaren Horizontal-Stranggießkokillen wesentlich erleichtert.

Ausführungsbeispiele der Erfindung sind in den Zeichnungen dargestellt und werden im folgenden beschrieben. Es zeigt:
- Fig. 1: einen Schnitt durch eine horizontale Stranggießanlage,
- Fig. 2: eine Kokille mit einer bzw. vier bewegbaren Seitenwänden,
- Fig. 3: eine Quer- und Längsansicht einer Kokille mit zwei verstellbaren Seitenwänden,
- Fig. 4: eine Kokille mit L-förmig angeordneten Seitenwänden,
- Fig. 5: ein Detail der Stirnseite einer Seitenwand,
- Fig. 6: eine Anordnung der Kokille an einem geraden Ablösering und
- Fig. 7: eine Anordnung der Kokille an einem konischen Ablösering.

Figur 1 zeigt den Vorratsbehälter 10 mit der Ausflußöffnung 11, in der der Düsenstein 12 angeordnet ist. Am Düsenstein 12 ist in Ausflußrichtung der Ablösering 20 angeordnet, an den sich die Stranggießkokille 30 (hier Breitseite oben 31 und Breitseite unten 32) anlehnt. Die Stranggießkokille 30 formt den Strang 60.

Am Vorratsbehälter 10 ist die Grundplatte 50 lösbar befestigt. Zwischen der Grundplatte 50 und der Stranggießkokille 30 sind die Verstellelemente 40 (senkrecht zur Mittenachse 42 und in Richtung Mittenachse 43) angeordnet.

Die Figur 2 zeigt im oberen Teil eine Kokille mit vier verstellbaren Seitenwänden 31 bis 34. Die Seitenplatten 31 bis 34 formen den Durchtrittsquerschnitt A, der in Richtung Mittenachse I ausgetragen wird. Jede Seitenwand 31 bis 34 lehnt sich mit ihrer Stirnseite 38 gegen eine Nachbarwand und wird über ein Verstellelement 41 in dieser Position gehalten. Zum Verstellen der Seitenwände 31 bis 34 senkrecht zur Mittenachse und in Richtung Mittenachse sind die Verstellelemente 42 und 43 vorgesehen.

Der untere Teil der Figur 2 zeigt eine Stranggießkokille 30, bei der drei Seitenwände 31, 32, 33 zu einem U-förmigen Bauteil innig verbunden sind und die Seitenwand 34 verstellbar angeordnet ist. Zum Verstellen des Durchtrittsquerschnitts A wird die Schmalseite 34 durch das Verstellelement 42 bewegt. Zur Erleichterung dieser Bewegung wird das U-förmige Bauteil an einem Schenkel (Breitseite 31) durch das sich an der Grundplatte 50 abstützende Verstellelement 42 bewegt. Zur kraftschlüssigen Verbindung der Seitenflächen 31 bis 34 mit dem Ablösering (nicht dargestellt) dienen die Verstellelemente 43.

Figur 3 zeigt eine Stranggießkokille 30 mit zwei verstellbaren Schmalseiten 33 und 34. Die Breitseite 32 ist an der Fundamentplatte 50 arretiert. Die Breitseite 31 wird durch die Verstellelemente 42 kraftschlüssig gegen die Seitenflächen 33 und 34 gehalten. Die Schmalseiten 33 und 34 werden durch die Verstellelemente 42, die sich an der Grundplatte 50 abstützen, in ihrer Lage verändert. Alle Kokillenseiten werden durch Verstellelemente 43 gegen den (nicht dargestellten) Ablösering gedrückt.

Im unteren Bereich der Figur 3 ist die Ansicht B-B durch die Stranggießkokille aufgezeigt. Die Breitseite 32 und die Schmalseiten 33 und 34 werden durch die sich an der Grundplatte 50 abstützenden Verstellelemente 43 in Richtung Mittenachse I gegen den Ablösering 20 gedrückt.

Die Figur 4 zeigt eine Stranggießkokille 30, bei der jeweils zwei Seitenflächen 31, 33 und 32, 34 L-förmig verbunden sind. Beide L-förmigen Bauteile 31, 33 und 32, 34 sind gegeneinander verschiebbar und ändern somit den Durchtrittsquerschnitt A. Zum Verstellen und Halten sind die Verstellelemente 41, 42, 43 vorgesehen, die sich auf der Grundplatte 50 abstützen. Im unteren Teil der Figur 4 ist eine Kokille mit L-förmigen Bauteilen dargestellt, bei der ein L-förmiges Bauteil fixiert ist.

Figur 5 zeigt mit der Ansicht "C" ein Detail aus dem Ausschnitt Figur 3, unterer Teil. Der Ausschnitt zeigt einen Teil einer Kokillenseite 33, 34 mit der Wasserführungskammer 39. An der Stirnseite 35, die sich gegen den Ablösering 20 stützt, ist im oberen Teil der Figur 5 die Lippe 36 dargestellt. Dabei weist di Lippe 36 in Richtung Ablösering und gleichzeitig in Richtung Mittenachse I.

Im unteren Teil der Figur 5 lehnt sich die Stirnseite 35 mit einem Teil, der der Mittenachse I zugewandt ist, gegen den Ablösering 20. Der der Mittenachse abgewandte Teil der Stirnseite 35 ist von dem Ablösering beabstandet. In dem Zwischenraum zwischen Ablösering 20 und Stirnseite 35 ist ein quetschbares Dichtelement 37 angeordnet. Das Dichtelement 37 gewährt eine höhere Dichtheit der Dichtfläche.

In den Figuren 6 und 7 sind jeweils zwei Schnitte durch den Ablösering 20 und die Stranggießkokille 30 dargestellt mit dem Strang 60, und zwar die Breitseiten 31, 32 im oberen Teil des Bildes und die Schmalseite 33 in dem unteren Teil des Bildes. In der Figur 6 ist die Seitenfläche 21 des Ablöseringes 20 senkrecht zur Ausflußöffnung 11 ausgeführt.

In der Figur 7 lehnen sich die Breitseiten gegen die nach außen weisende Seitenfläche 21 des Ablöseringes 20 in etwa parallel zur Ausflußöffnung 11. Die Schmalseite 33 weist als Dichtfläche die konische Seitenfläche 22 auf. Dabei vergrößert sich die Wandstärke des Ablöseringes 20 mit größerwerdendem Abstand zur Ausflußöffnung 11.

## Patentansprüche

1. Horizontale Stranggießvorrichtung für Metalle, insbesondere Stahl, mit einem Vorratsbehälter (10), in dessen Materialausflußöffnung (11) ein Düsenstein (12) angeordnet ist, dem ein Ablösering (20) dichtend anliegt, und einer Stranggießkokille (30) , die mit dem Vorratsbehälter (10) in Verbindung steht und mit dem Stirnseiten ihrer Seitenplatten (31 bis 34) abdichtend am Ablösering (20) anliegt, wobei die Stranggießkokille (30) in ihrem Durchschnittsquerschnitt veränderbar ist und Verstellelemente (40) vorgesehen sind, mit denen die Lage der Seitenplatten (31 bis 34) verstellbar ist, wobei mindestens eine Seitenplatte senkrecht zur Mittenachse der Ausflußöffnung bewegbar ist,
**dadurch gekennzeichnet,**
daß die Lage mindestens einer Seitenplatte parallel und quer oder parallel und senkrecht zur Mittenachse (I) der Ausflußöffnung (11) bewegbar ist.

2. Horizontal-Stranggießvorrichtung nach Anspruch 1,
dadurch gekennzeichnet,
daß die Verstellelemente (40) auf einer Grundplatte (50) angeordnet sind.

3. Horizontal-Stranggießvorrichtung nach Anspruch 2,
dadurch gekennzeichnet,
daß die Grundplatte (50) an dem Vorratsbehälter (10) lösbar befestigt ist.

4. Horizontal-Stranggießvorrichtung nach Anspruch 2,
dadurch gekennzeichnet,
daß die an den Breitseiten (31, 32) angeordneten Verstellelemente (41, 43) Federn (44) sind.

5. Horizontal-Stranggießvorrichtung nach Anspruch 2,
dadurch gekennzeichnet,
daß die an den Schmalseiten (33, 34) angeordneten Verstellelemente (41, 43) Versteller (45) sind.

6. Horizontal-Stranggießvorrichtung nach Anspruch 5,
dadurch gekennzeichnet,
daß die Versteller (45) lösbare Federn sind, z. B. Hydraulikzylinder-Federeinheit.

7. Horizontal-Stranggießvorrichtung nach Anspruch 5,
dadurch gekennzeichnet,
daß die Versteller (45) mechanische Bauteile aufweisen, z. B. Verstellmotor mit Schraube oder Spindel.

8. Horizontal-Stranggießvorrichtung nach Anspruch 1,
dadurch gekennzeichnet,
daß die Seitenplatten (31 bis 34) jeweils sich mit einer der parallel zur Mittenachse (I) angeordneten Stirnfläche (38) an die nach innen weisende Fläche der benachbarten Seitenplatte anlehnend angeordnet sind.

9. Horizontal-Stranggießvorrichtung nach Anspruch 1,
dadurch gekennzeichnet,
daß jeweils eine Seitenplatte (31, 32), die die Breitseiten der Stranggießkokille bilden, mit einer Seitenplatte (33, 34), die die Schmalseiten der Stranggießkokille bilden, innig verbunden sind.

10. Horizontal-Stranggießvorrichtung nach Anspruch 9,
dadurch gekennzeichnet,
daß die innig verbundenen Seitenplatten (31, 33 bzw. 32, 34) ein L-förmiges Bauteil bilden und mindestens eins dieser Bauteile (31, 33 bzw. 32, 34) mittels der Verstellelemente (40) zur Änderung des Durchtrittsquerschnitts (A) bewegbar sind.

11. Horizontal-Stranggießvorrichtung nach Anspruch 1,
dadurch gekennzeichnet,
daß die die Breitseiten der Stanggießkokille bildenden Seitenplatten (31, 32) und eine der Seitenplatten (33 oder 34) ein U-förmiges Bauteil (31, 33, 32 oder 31, 34, 32) bildend innig verbunden sind.

12. Horizontal-Stanggießvorrichtung nach Anspruch 11,
dadurch gekennzeicnnet,
daß an mindestens einem Schenkel des U-förmigen Bauteils (31, 33, 32 oder 31 34 32) und an einer der Seitenplatten (33, 34) Verstellelemente vorgesehen sind.

13. Horizontal-Stranggießvorrichtung nach einem der o. g. Ansprüche,
dadurch gekennzeichnet,
daß die Seitenplatten (31 bis 34) Stirnseiten (35) aufweisen, die sich linienförmig an eine dem Vorratsbehälter (10) abgewandte Seitenfläche (21) des Ablöseringes (20) anlehnen.

14. Horizontal-Stanggießvorrichtung nach Anspruch 12,
dadurch gekennzeichnet,
daß der Ablösering (20) an der Berührungsfläche (21) zu mindestens einer verschiebbaren Seitenplatte (31 bis 34) eine im Querschnitt in Gießrichtung weisende konische Form (22) besitzt.

15. Horizontal-Stranggießvorrichtung nach Anspruch 13,
dadurch gekennzeichnet,
daß zur Erreichung der Linienform zwischen der Seitenfläche (21) des Ablöseringes (20) und der Stirnseite (35) mindestens einer bewegbaren Seitenplatte (31 bis 34) eine dem Ablösering (20) zugewandte Lippe (36) aufweist.

16. Horizontal-Stranggießvorrichtung nach Anspruch 13,
dadurch gekennzeichnet,
daß zur Erreichung der Linienform zwischen der Seitenfläche (21) des Ablöseringes (20) und der Stirnseite (35) mindestens einer bewegbaren Seitenplatte (31 bis 34) ein eine Rückstellkraft aufweisendes Dichtelement (37) vorgesehen ist.

17. Verfahren zum Verstellen der mit Verstellmotoren angetriebenen Kokille einer Horizontal-Stranggießvorrichtung nach einem der Ansprüche 1 bis 16,
dadurch gekennzeichnet,
daß der Verschiebevorgang der Seitenplatte parallel und senkrecht oder quer zur Mittenachse (I) eingeleitet wird zeitlich vor der kraftmäßigen Entspannung an der Dichtfläche zwischen Seitenplatte und Ablösering.

18. Verfahren zum Verstellen der Kokille nach Anspruch 17,
dadurch gekennzeichnet,
daß die Zug- bzw. Druckkraft zum Verschieben der Seitenplatte parallel und senkrecht oder quer zur Mittenachse (I) pulsierend aufgebracht wird.

## Claims

1. A horizontal continuous-casting apparatus for metals, in particular steel, having a storage container (10), in the material outlet opening (11) of which a nozzle block (12) is located, against which a detaching ring (20) lies in sealing manner, and a continuous-casting mould (30) which communicates with the storage container (10) and lies in sealing manner against the detaching ring (20) with the end faces of its side plates (31 to 34), the continuous-casting mould (30) having a changeable average cross-section, and adjusting elements (40) being provided by means of which the position of the side plates (31 to 34) can be adjusted, with at least one side plate being movable perpendicular to the centre line of the outlet opening, characterised in that the position of at least one side plate is movable parallel and transversely or parallel and perpendicular to the centre line (I) of the outlet opening (11).

2. A horizontal continuous-casting apparatus according to Claim 1, characterised in that the adjusting elements (40) are located on a base plate (50).

3. A horizontal continuous-casting apparatus according to Claim 2, characterised in that the base plate (50) is detachably attached to the storage container (10).

4. A horizontal continuous-casting apparatus according to Claim 2, characterised in that the adjusting elements (41, 43) located on the broad sides (31, 32) are springs (44).

5. A horizontal continuous-casting apparatus according to Claim 2, characterized in that the adjusting elements (41, 43) located on the narrow sides (33, 34) are adjusters (45).

6. A horizontal continuous-casting apparatus according to Claim 5, characterised in that the adjusters (45) are detachable springs, e.g. a hydraulic cylinder spring unit.

7. A horizontal continuous-casting apparatus according to Claim 5, characterised in that the adjusters (45) have mechanical components, e.g. an adjusting motor with a screw or spindle.

8. A horizontal continuous-casting apparatus according to Claim 1, characterised in that the side plates (31 to 34) are each arranged lying with an end face (38) arranged parallel to the centre line (I) lying against the inward-facing face of the adjacent side plate.

9. A horizontal continuous-casting apparatus according to Claim 1, characterised in that in each case one side plate (31, 32) which forms the broad sides of the continuous-casting mould is connected integrally to one side plate (33, 34) which forms the narrow sides of the continuous-casting mould.

10. A horizontal continuous-casting apparatus according to Claim 9, characterised in that the integrally-connected side plates (31, 33 and 32, 34) form an L-shaped component and at least one of these components (31, 33 or 32, 34) can be moved by means of the adjusting elements (40) to change the cross-sectional area of the nozzle (A).

11. A horizontal continuous-casting apparatus according to Claim 1, characterised in that the side plates (31, 32) forming the broad sides of the continuous-casting mould and one of the side plates (33 or 34) are connected integrally to form a U-shaped component (31, 33, 32 or 31, 34, 32).

12. A horizontal continuous-casting apparatus according to Claim 11, characterised in that adjusting elements are provided on at least one arm of the U-shaped component (31, 33, 32 or 31, 34, 32) and on one of the side plates (33, 34).

13. A horizontal continuous-casting apparatus according to one of the above Claims, characterised in that the side plates (31 to 34) have end faces (35) which lie in linear manner against a side face (21) of the detaching ring (20) which is remote from the storage container (10).

14. A horizontal continuous-casting apparatus according to Claim 12, characterised in that the detaching ring (20) on the surface (21) of contact with at least one displaceable side plate (31 to 34) has a conical shape (22) in cross-section which points in the direction of casting.

15. A horizontal continuous-casting apparatus according to Claim 13, characterised in that in order to achieve the linear form between the side face (21) of the detaching ring (20) and the end face (35) of at least one movable side plate (31 to 34) [said plate] has a lip (36) facing the detaching ring (20).

16. A horizontal continuous-casting apparatus according to Claim 13, characterised in that in order to achieve the linear form between the side face (21) of the detaching ring (20) and the end face (35) of at least one movable side plate (31 to 34) a sealing element (37) which has a restoring force is provided.

17. A method for adjusting the mould, driven by adjusting motors, of a horizontal continuous-casting apparatus in accordance with one of Claims 1 to 16, characterised in that the displacement operation of the side plate parallel and perpendicular or transversely to the centre line (I) is started in time before the relaxation of force on the sealing surface between the side plate and detaching ring.

18. A method for adjusting the mould according to Claim 17, characterised in that the tensile force or pressure force for displacing the side plate parallel and perpendicular or transversely to the centre line (I) is applied in pulsing manner.

## Revendications

1. Dispositif de coulée continue horizontal pour des métaux, en particulier de l'acier, comportant un récipient de réserve (10), dans l'ouverture de sortie de matière (11) duquel est agencée une buse (12), sur laquelle repose, de façon étanche, une bague de décollement (20), et une coquille de coulée continue (30), qui est reliée au récipient de réserve (10) et repose, de façon étanche, contre la bague de décollement (20) par les faces frontales de ses plaques latérales (31 à 34), la section transversale moyenne de la coquille de coulée continue (30) pouvant être modifiée et des éléments de réglage (40) étant prévus, grâce auxquels la position des plaques latérales (31 à 34) est réglable, au moins une plaque latérale pouvant être déplacée perpendiculairement à l'axe central de l'ouverture de sortie,
caractérisé en ce que la position d'au moins une plaque latérale peut être modifiée parallèlement et transversalement ou parallèlement et perpendiculairement à l'axe central (I ) de l'ouverture de sortie (11).

2. Dispositif de coulée continue horizontal selon la revendication 1,
caractérisé en ce que les éléments de réglage (40) sont agencés sur une plaque de base (50).

3. Dispositif de coulée continue horizontal selon la revendication 2,
caractérisé en ce que la plaque de base (50) est fixée de façon amovible sur le récipient de réserve (10).

4. Dispositif de coulée continue horizontal selon la revendication 2,
caractérisé en ce que les éléments de réglage (41,43) agencés sur les côtés larges (31,32) sont des ressorts (44).

5. Dispositif de coulée continue horizontal selon la revendication 2,
caractérisé en ce que les éléments de réglage (41,43) agencés sur les côtés étroits (33,34) sont des moyens d'ajustement (45).

6. Dispositif de coulée continue horizontal selon la revendication 5,
caractérisé en ce que les moyens d'ajustement (45) sont des ressorts amovibles, par exemple une unité élastique à vérin hydraulique.

7. Dispositif de coulée continue horizontal selon la revendication 5,
caractérisé en ce que les moyens d'ajustement (45) présentent des pièces mécaniques, par exemple un moteur de réglage comportant une vis ou un axe.

8. Dispositif de coulée continue horizontal selon la revendication 1,
caractérisé en ce que les plaques latérales (31 à 34) sont agencées, à chaque fois, en s'appuyant contre la surface orientée vers l'intérieur de la plaque latérale voisine par une face frontale (38) agencée parallèlement à l'axe central (I).

9. Dispositif de coulée continue horizontal selon la revendication 1,
caractérisé en ce que, à chaque fois, une plaque latérale (31,32), lesquelles forment les côtés larges de la coquille de coulée continue, est reliée solidement à une plaque latérale (33,34), lesquelles forment les côtés étroits de la coquille de coulée continue.

10. Dispositif de coulée continue horizontal selon la revendication 9,
caractérisé en ce que les plaques latérales solidement reliées (31,33 ou 32,34) forment une pièce en forme de L et au moins une de ces pièces (31,33 ou 32,34) peut être déplacée, au moyen des éléments de réglage (40), pour modifier la section transversale moyenne (A).

11. Dispositif de coulée continue horizontal selon la revendication 1,
caractérisé en ce que les plaques latérales (31,32) formant les côtés larges de la coquille de coulée continue et une des plaques latérales (33 ou 34) sont solidement reliées en formant une pièce en forme de U (31,33,32 ou 31,34,32).

12. Dispositif de coulée continue horizontal selon la revendication 11,
caractérisé en ce que des éléments de réglage sont prévus sur au moins une branche de la pièce en forme de U (31,33,32 ou 31,34,32) et sur une des plaques latérales (33,34).

13. Dispositif de coulée continue horizontal selon une des revendications précédentes,
caractérisé en ce que les plaques latérales (31 à 34) présentent des faces frontales (35) qui s'appuient linéairement sur une face latérale (21), éloignée du récipient de réserve (10), de la bague de décollement (20).

14. Dispositif de coulée continue horizontal selon la revendication 12,
caractérisé en ce que la bague de décollement (20), sur la surface de contact (21) vers au moins une plaque latérale mobile (31 à 34), possède une forme (22) conique en section transversale dans la direction de coulée.

15. Dispositif de coulée continue horizontal selon la revendication 13,
caractérisé en ce que, pour obtenir la forme en ligne entre la face latérale (21) de la bague de décollement (20) et la face frontale (35), au moins une des plaques latérales mobiles (31 à 34) présente une lèvre (36) en regard de la bague de décollement (20).

16. Dispositif de coulée continue horizontal selon la revendication 13,
caractérisé en ce que, pour atteindre la forme en ligne entre la face latérale (21) de la bague de décollement (20) et la face frontale (35), au moins une des plaques latérales mobiles (31 à 34) est munie d'un élément d'étanchéité (37) présentant une force de rappel.

17. Procédé pour régler la coquille, entraînée par des moteurs de réglage, d'un dispositif de coulée continue horizontal selon une des revendications 1 à 16,
caractérisé en ce que le processus de déplacement de la plaque latérale est introduit parallèlement et perpendiculairement ou transversalement à l'axe central (I), dans le temps avant la détente des forces sur la surface d'étanchéité entre la plaque latérale et la bague de décollement.

18. Procédé pour régler la coquille selon la revendication 17,
caractérisé en ce que la force de traction ou de pression pour déplacer la plaque latérale est appliquée, de façon pulsée, parallèlement et perpendiculairement ou transversalement à l'axe central (I).
